# EUROPÄISCHE PATENTSCHRIFT

(11) **EP 0 231 449 B1**
(45) Veröffentlichungstag und Bekanntmachung des Hinweises auf die Patenterteilung: **31.07.1991**
(21) Anmeldenummer: 86115888.9
(22) Anmeldetag: 15.11.1986
(51) Int. Cl.: E05C 9/18

(54) **Flügelverschluss für Fenster, Türen od. dgl.**
Fastener for doors, windows or the like
Fermeture pour portes, fenêtres etc.

(30) Priorität: 30.01.1986 DE 3602700
(43) Veröffentlichungstag der Anmeldung: 12.08.1987
(73) Patentinhaber: SIEGENIA-FRANK KG, 57074 Siegen (DE)
(72) Erfinder: Laufenburg, Willi, D-5901 Wilnsdorf (DE)

(56) Entgegenhaltungen:
- AT-B- 370 192
- AT-B- 371 886
- FR-A- 2 403 720

## Beschreibung

Die Erfindung betrifft einen Flügelverschluß für Fenster, Türen o. dgl. mit schwergängig verdrehbar an einer längsschiebbar geführten Treibstange befestigten, insbesondere vernieteten, Riegelzapfen, deren Umfangsfläche an verschiedenen Umfangsstellen unterschiedliche Abstände von der Drehachse hat, insbesondere exzentrisch hierzu gestaltet ist, die mit Werkzeugeingriffen versehen sind und die an ihrem über die Stirnfläche der Stulpschiene hinausragenden Schaft eine festsitzende Ummantelung aus verschleißfestem Kunststoff, z.B. Polyamid oder Polycarbonat, tragen.

Derartige Flügelverschlüsse sind bereits bekannt durch die DE-OS 27 51 813. Hierbei ist es vorteilhaft, daß die Riegelzapfen wegen ihrer Kunststoffummantelung ein besonders leichtgängiges Zusammenwirken mit den Riegelstegen der blendrahmenseitigen Schließplatten ermöglichen.

Unzulänglichkeiten ergeben sich bei diesen bekannten Flügelverschlüssen jedoch dadurch, daß die Riegelzapfen an den der Treibstange zugewandten Enden ihrer Ummantelung nur relativ kleine Flächenbereiche aufweisen, die neben den Längskanten von Führungslängsschlitzen an der Stirnfläche von Stulpschienen zur Stützanlage kommen können.

Eine andere Unzulänglichkeit bei den bekannten Flügelverschlüssen liegt darin, daß die Montage der exzentrischen Riegelzapfen an den Treibstangen insofern Schwierigkeiten bereitet, daß die Richtung ihrer Exzentrizität relativ zur Längsrichtung der Treibstange variieren kann, so daß nach der Fertigstellung der Fensterverschlüsse die hieran vorgesehenen Riegelzapfen nicht alle die gleiche Grundeinstellung aufweisen. Diese muß daher durch einen zusätzlichen Justiervorgang herbeigeführt werden.

Die FR-A7- 2 403 720 offenbart einen Flügelverschluß für Fenster, Türen o. dgl. der schwergängig verdrehbar an einer längsschiebbar geführten Treibstange befestigte, insbesondere vernietete, Riegelzapfen aufweist. Deren über die Stirnfläche der Stulpschiene hinausragender, das eigentliche Riegelstück bildende Schaftteil weist dabei eine Umfangsfläche auf, die an verschiedenen Umfangsstellen unterschiedliche Abstände von der Drehachse hat, nämlich exzentrisch hierzu gestaltet ist.

Auch ist der Riegelzapfen mit einem Werkzeugeingriff versehen.

Der den Längsschlitz in der Stulpschiene durchgreifende Ansatz des Riegelzapfens wirkt mit einer Ummantelung zusammen, die mit zueinander parallelen Längskanten nur längsverschiebbar - also unverdrehbar - zwischen den Längskanten des Längsschlitzes geführt ist. Der Ansatz des Riegelzapfens durchgreift hingegen die Ummantelung und ihren auf der Stirnfläche der Stulpschiene anliegenden Stützbund drehverstellbar.

Der Flügelverschluß nach FR-A7- 2 404 720 gehört daher einer von der DE-A1-27 51 813 abweichenden Gattung an.

Auch der Flügelverschluß nach der AT-B- 371 886 hat mit dem Flügelverschluß nach DE-A1- 27 51 813 keine wesentlichen Berührungspunkte, weil dort nämlich die Ummantelung für den Schaft von einem Steckkopf gebildet wird, welcher schnappverschlußartig lösbar an einer mit dem Schaft verbundenen Platte gehalten wird. Es sind hier Riegelzapfen verwendet, bei denen nicht nur der die Ummantelung für den über die Stirnfläche der Stulpschiene hinausragenden Schaft bildenden Steckkopf eine ovale Umrißform hat. Es trägt vielmehr darüberhinaus der mit der Treibstange vernietete Schaft einstückig angeformt einen Bund oder eine Platte der bzw. die in ihrer Umrißform genau der ovalen Umrißform des Steckkopfes entspricht.

Der Schaft des Riegelzapfens bildet ein relativ kompliziert geformtes Metallteil, welches sich als Automaten-Drehteil nur aus einem vorgefertigten, oval begrenzten und mit sich gegenüberliegend eingeformten Randnuten ausgestatteten Spezialprofil herstellen läßt, wenn er nicht sogar als sehr teures Fließpreßteil hergestellt werden muß.

Der Erfindung liegt die Aufgabe zugrunde, einen Flügelverschluß für Fenster, Türen od. dgl. der anfangs herausgestellen Art anzugeben, bei dem die Riegelzapfen nicht nur relativ große Stützanlagen an der Stirnfläche der die Führungslängsschlitze enthaltenden Stulpschienen neben deren Längskanten erhalten, sondern unmittelbar auch eine exakt justierte Grund-Einstellage relativ zu den Treibstangen nach Beendigung des Befestigungsvorgangs einnehmen.

Gelöst wird die gestellte Aufgabe erfindungsgemäß nach dem Kennzeichen des Anspruchs 1 dadurch, daß die Ummantelung an ihrem oberen Längenabschnitt eine etwa zylindrische Umfangsform hat und an oder nahe ihrem der Befestigungsstelle an der Treibstange benachbarten Ende einstückig angeformt einen Bund oder eine Platte aufweist, der bzw. die über die mit den blendrahmenseitigen Schließplatten in Wirkverbindung tretenden Umfangsflächen des Riegelzapfens hinausragt sowie mit zwei zueinander parallelen Begrenzungsrändern versehen ist, deren Seitenflächen einen kleineren Abstand voneinander haben, als die Seitenflächen ihrer übrigen Begrenzungsränder.

Der Bund bzw. die Platte vergrößert nicht nur in vorteilhafter Weise die Stützauflage zwischen dem Riegelzapfen und der Stulpschienen-Stirnfläche, weil er bzw. sie über die mit den blendrahmenseitigen Schließplatten in Wirkverbindung tretenden Umfangsflächen des Riegelzapfens hinausragt, sondern durch die beiden bereichsweise zueinander parallelen Begrenzungsränder läßt sich jeder einzelne Riegelzapfen für den Montagevorgang sicher durch ein Halte- und Einstellwerkzeug erfassen.

Darüberhinaus bieten die Seitenflächen der zwei zueinander parallelen Begrenzungsränder am Bund oder an der Platte auch die Möglichkeit der Benutzung eines Maulschlüssels od. dgl. zum Zwecke der Exzenterverstellung der Riegelzapfen relativ zu der sie tragenden Treibstange.

Ein erfindungsgemäßes Weiterbildungsmerkmal besteht nach Anspruch 2 auch noch darin, daß die beiden parallelen Begrenzungsränder des Bundes bzw. der Platte sich parallel zur Exzentrizitätsrichtung des Riegelzapfens erstrecken, so daß aus der Relativlage des Bundes bzw. der Platte auf der Stirnfläche der Stulpschiene am Flügelverschluß auch noch die Lage der Exzentriztät der Riegelzapfen leicht erkennbar wird.

Als besonders zweckmäßig hat es sich herausgestellt, wenn gemäß Anspruch 3 der Bund bzw. die Platte eine rechteckige Umfangsbegrenzung hat und deren den kleinsten Abstand voneinander aufweisenden Begrenzungsränder parallel zur Exzentrizitätsrichtung des Riegelzapfens liegen.

Diese Ausgestaltung des Bundes bzw. der Platte macht es in vorteilhafter Weise möglich, beim Montagevorgang der Riegelzapfen am Flügelverschluß zwei verschiedene Paare von parallelen Begrenzungsrändern einerseits zum Zuführen der einzelnen Riegelzapfen in die Montagevorrichtung sowie andererseits zum Erfassen derselben durch die Montagevorrichtung in Benutzung zu nehmen.

Der Gebrauchswert für einen erfindungsgemäßen Flügelverschluß läßt sich durch die Merkmale des Anspruchs 4 weiter verbessern, wonach sich an die Unterseite des Bundes bzw. der Platte ein Hals aus Kunststoffmaterial einstückig anschließt, dessen Länge der Dicke der zur Führung des Riegelzapfens dienenden Stulpschiene angepaßt ist, und der in einen Führungslängsschlitz der Stulpschiene eingreift. Auch hierdurch lassen sich die Gleit-und Führungseigenschaften für die einzelnen Riegelzapfen wesentlich verbessern.

Schließlich wird eine gute Stabilität der Riegelzapfen noch dadurch erreicht, wenn nach Anspruch 5 erfindungsgemäß der die Kunststoffummantelung tragende Schaftteil des Riegelzapfens ein klobenartig verdicktes Kopfteil, vorzugsweise mit angefasten Umfangskanten, aufweist.

In der Zeichnung ist der Gegenstand der Erfindung in einem Ausführungsbeispiel dargestellt. Hierbei zeigt
- Fig. 1: in vergrößerter, räumlicher Ansichtsdarstellung einen Teilabschnitt eines Flügelverschlusses für Fenster, Türen od. dgl. mit einem Riegelzapfen,
- Fig. 2: den Flügelverschluß nach Fig. 1 im Längsschnitt und
- Fig. 3: den Flügelverschluß nach Fig. 1 in der Draufsicht.

In Fig. 1 der Zeichnung ist von einem Flügelverschluß für Fenster, Türen od. dgl. ein Teilstück einer im Querschnitt flach-rechteckigen Stulpschiene 1 zu sehen, die auf ihrer Längsmitte mit einem ausgestanzten Langloch 2 versehen ist.

Unterhalb der Stulpschiene 1 wird dabei eine im Querschnitt ebenfalls flachrechteckige Treibstange 3 längsschiebbar geführt, an welcher ein Riegelzapfen 5 befestigt ist, welcher das Langloch 2 in der Stulpschiene 1 nach oben durchgreift.

Der Riegelzapfen 5 ist mit Hilfe eines achsparallel, aber exzentrisch zu seiner Längsachse 6-6 angeformten Ansatzes 7 in einem Loch 8 der Treibstange 3 befestigt, und zwar schwergängig verdrehbar vernietet oder verstemmt, wie das deutlich aus Fig. 2 ersichtlich ist.

Fig. 2 zeigt weiterhin, daß sich der Riegelzapfen 5 oberhalb seines Ansatzes 7 mit einem Hals 9 an den Längswandungen des Langloches 2 der Stulpschiene 1 führt und an seinem über die Stirnfläche der Stulpschiene 1 hinausragenden Schaft 10 mit einer Ummantelung 11 aus verschleißfestem Kunststoff, beispielweise Polyamid oder Polycarbonat, versehen ist.

Der Schaftteil 10 des Riegelzapfens 5 bildet dabei ein klobenartig verdicktes Kopfteil, daß vorzugsweise mit angefasten Umfangskanten versehen wird, und um welches herum die Kunststoffummantelung 11, beispielsweise durch einen Spritzvorgang, herumgeformt ist.

Während der obere Längenabschnitt 11a der Kunststoffummantelung 11 eine etwa zylindrische Umrißform hat, ist ihr der Befestigungsstelle des Riegelzapfens 5 an der Treibstange 3 benachbarter Endabschnitt als einstückig angeformter Bund oder einstückig angeformte Platte 11b ausgeführt, der bzw. die mit zwei zueinander parallelen Begrenzungsrändern 12a versehen ist, deren jeder parallel zur Längsachse 6-6 des Riegelzapfens 5 liegende Seitenflächen 13 aufweist. Der Abstand 14 zwischen diesen Seitenflächen 13 ist dabei kleiner bemessen als der Abstand 15 zwischen den übrigen Begrenzungsrändern 12b des Bundes oder der Platte 11b, wie das deutlich der Fig. 3 zu entnehmen ist. Der Bund bzw. die Platte 11b hat beispielsweise eine rechteckige Umfangsbegrenzung mit abgerundeten Ecken, wobei sich die beiden parallelen Begrenzungsränder 12a bzw. die hieran anschließenden Seitenflächen 13 auch parallel zur Exzentrizitätsrichtung 16 des Riegelzapfens 5 erstrecken.

Der Bund bzw. die Platte 11b bildet nicht nur eine relaitv großflächige Stützauflage für den Riegelzapfen an der äußeren Stirnfläche der Stulpschiene 1, seitlich außerhalb der Längsränder 2a des Langloches 2. Vielmehr kann der Bund oder die Platte 11b auch noch als Ausrichtelement für den Riegelzapfen 5 bei dessen Verbindung mit der Treibstange 3 dienen. Die den parallelen Begrenzungsrändern 12a zugeordneten Seitenflächen 13 lassen sich nämlich zum Erfassen und Halten des Riegelzapfens 5 während der Durchführung des Nietvorgangs benutzen, so daß sämtliche Riegelzapfen 5 mit gleicher Ausrichtlage ihrer Exzentrizität 16 an der Treibstange 3 festgenietet werden können. Die Begrenzungsränder 12b lassen sich andererseits zum ausgerichteten Heranführen der einzelnen Riegelzapfen 5 in den Bereich der Nietvorrichtung benutzen.

Nach dem Einbau der Flügelverschlüsse in die Fenster, Türen od. dgl. ist es schließlich möglich, den Bund oder die Platte 11b als Betätigungsangriff für einen Maulschlüssel in Gebrauch zu nehmen, wenn sich eine exzentrische Verstellung der Riegelzapfen 5 als notwendig erweist. Der Maulschlüssel kann in diesem Falle ebenfalls mit den Seitenflächen 13 der Begrenzungsränder 12a in Eingriff gebracht werden.

Der Fig. 2 ist noch zu entnehmen, daß sich an die Unterseite des Bundes bzw. der Platte 11b konzentrisch zur Längsachse 6-6 des Schaftteils 10 ein Hals 17 aus Kunststoffmaterial einstückig anschließt, dessen Länge der Dicke der Stulpschiene 1 angepaßt ist. Dieser Hals 17 bildet dabei den Führungsabschnitt 9 des Riegelzapfens 5, welcher reibungsmindernd mit den Seitenflächen des Langlochs 2 an dessen Längsrändern 2a zusammenwirkt.

Die Länge des Halses 17 wird vorzugsweise so bemessen, daß in jedem Falle ein gewisses Bewegungsspiel zwischen der Unterseite des Bundes bzw. der Platte 11b und der äußeren Stirnfläche der Stulpschiene 1 erhalten bleibt, wenn der Riegelzapfen 5 mit der Treibstange 3 vernietet worden ist. Die auf die Treibstange 3 aufgepreßte Ring-Endfläche 17a des Halses 17 wirkt zudem noch nach Art einer Reibungsbremse

## Patentansprüche

1. Flügelverschluß für Fenster, Türen od. dgl. mit schwergängig verdrehbar an einer längsschiebbar geführten Treibstange befestigten, insbesondere vernieteten, Riegelzapfen, deren Umfangsfläche an verschiedenen Umfangsstellen unterschiedliche Abstände von der Drehachse hat, insbesondere exzentrisch hierzu gestaltet ist, die mit Werkzeugeingriffen versehen sind und die an ihrem über die Stirnfläche der Stulpschiene hinausragenden Schaft eine festsitzende Ummantelung aus verschleißfestem Kunststoff, z.B. Polyamid oder Polycarbonat, tragen,
dadurch gekennzeichnet,
daß die Ummantelung (11 bzw. 11a, 11b) an ihrem oberen Längenabschnitt (11a) eine etwa zylindrische Umfangsform hat und an oder nahe ihrem der Befestigungsstelle (7, 8) an der Treibstange (3) benachbarten Ende einstückig angeformt einen Bund oder eine Platte (11b) aufweist, der bzw. die über die mit den blendrahmenseitigen Schließplatten in Wirkverbindung tretenden Umfangsflächen des Riegelzapfens hinausragt sowie mit zwei zueinander parallelen Begrenzungsrändern (12a) versehen ist, deren Seitenflächen (13) einen kleineren Abstand (14) voneinander haben als die Seitenflächen ihrer übrigen Begrenzungsränder (12b).

2. Flügelverschluß nach Anspruch 1,
dadurch gekennzeichnet,
daß die beiden parallelen Begrenzungsränder (12a) des Bundes bzw. der Platte (11b) sich parallel zur Exzentrizitätsrichtung (16) des Riegelzapfens (5) erstrecken (Fig. 3).

3. Flügelverschluß nach einem der Ansprüche 1 und 2,
dadurch gekennzeichnet,
daß der Bund bzw. die Platte (11b) eine rechteckige Umfangsbegrenzung (12a, 12b) hat und deren den kleinsten Abstand (14) voneinander aufweisenden Begrenzungsränder (12a) parallel zur Exzentrizitätsrichtung (16) des Riegelzapfens (5) liegen (Fig. 2).

4. Flügelverschluß nach einem der Ansprüche 1 bis 3,
dadurch gekennzeichnet,
daß sich an die Unterseite des Bundes bzw. der Platte (11b) ein Hals (17) aus Kunststoffmaterial einstückig anschließt, dessen Länge der Dicke einer zur Führung des Riegelzapfens (5) dienenden Stulpschiene (1) angepaßt ist und der in einen Führungslängsschlitz (2) der Stulpschiene (1) eingreift (Fig. 2).

5. Flügelverschluß nach einem der Ansprüche 1 bis 4,
dadurch gekennzeichnet,
daß der die Kunststoffummantelung (11) tragende Schaftteil (10) des Riegelzapfens (5) ein klobenartig verdicktes Kopfteil, insbesondere mit angefasten Umfangskanten, aufweist (Fig. 2).

## Claims

1. A fastener for the moving member, hereinafter called panel, of doors or windows or the like, the fastener having stays so secured, more particularly by riveting, to a longitudinally sliding positioning bar as to be difficultly rotatable, the peripheral surface of the stays being at different distances at various places on the periphery from the rotational axis and being more particularly eccentric thereof, the stays having tool-engageable means and carrying, on their stem which projects beyond the faceplate end face, a tight sheathing of a wear-resistant plastics such as nylon or polycarbonate, characterised in that the sheathing (11 or 11a, 11b) has a substantially cylindrical longitudinal shape in the top part (11a) of its length and has at or near its end adjacent the attachment place (7, 8) to the positioning bar (3) a unitary collar or a plate (11b) which projects beyond the stay peripheral surfaces operatively associated with the fastening plates on the fixed frame side and which has two parallel boundary edges (12a) whose side surfaces (13) are spaced apart from one another by a distance (14) less than the distance between the side surfaces of its other boundary edges (12b).

2. A fastener according to claim 1, characterised in that the two parallel boundary edges (12a) of the collar or plate (11b) extend parallel to the direction (16) of eccentricity of the stay (5) (Fig. 3).

3. A fastener according to claim 1 and/or 2, characterised in that the collar or plate (11b) has a rectangular peripheral boundary (12a, 12b) and the boundary edges (12a) which are at the shortest distance (14) apart from one another extend parallel to the direction (16) of eccentricity of the stay (5) (Fig. 2).

4. A fastener according to any of claims 1 - 3, characterised in that the underside of the collar or plate (11b) merges unitarily into a plastics neck (17) whose length is adapted to the thickness of a stay-guiding faceplate and which engages in a longitudinal guide slot (2) in the faceplate (1) (Fig. 2).

5. A fastener according to any of claims 1 to 4, characterised in that the stay stem (10) carrying the plastics sheathing (11) has a block-like thickened top part, more particularly with chamfered peripheral edges (Fig. 2).

## Revendications

1. Fermeture pour battants de fenêtres ou pour vantaux de portes ou encore pour panneaux d'autres éléments de fermeture de baies du même genre, qui comporte des boutons de verrouillage, en particulier assujettis par rivetage, fixés, à rotation dure, à une tige ou tringle active ou tige ou tringle de commande guidée de façon qu'elle puisse être déplacée dans le sens longitudinal, boutons de verrouillage dont la face périphérique se trouve par rapport à leur axe de rotation à des distances d'écartement différentes en différents points de la périphérie, c'est-à-dire dont la face périphérique est excentrée par rapport à leur axe de rotation, ces boutons de verrouillage présentant des prises pour des outils et étant, à leur partie de tige qui s'avance au-délà de la face frontale du rail de recouvrement, munis d'une enveloppe y assujettie de façon fixe, faite de matière synthétique pouvant résister à l'usure, par exemple de polyamide ou de polycarbonate, la fermeture étant caractérisée
en ce que l' enveloppe précitée (11, c'est-à-dire 11a et 11b) a, en la partie supérieure (11a) de sa longueur, une forme cylindrique et est, à son extrémité voisine de l'endroit (7, 8) de fixation à la tige ou tringle active ou tige ou tringle de commande (3), munie d'une bride ou d'une plaque (11b) venue de moulage et formant ainsi une seule pièce avec elle, bride ou plaque (11b) qui s'avance au-delà des faces périphériques du bouton de verrouillage destinées à entrer en liaison d'action avec les plaques de fermeture prévues côté dormant de la fenêtre ou côté bâti de la porte ou encore côté dormant de l'autre élément de fermeture de baie du même genre dont il s'agit, et qui présente deux bords de limite parallèles l'un à l'autre (12a) dont les faces latérales (13) se trouvent l'une par rapport à l'autre à une distance d'écartement (14) plus courte que la distance d'écartement qui est comprise entre ses autres bords de limite (12b).

2. Fermeture pour battants de fenêtres ou pour vantaux de portes ou encore pour panneaux d'autres éléments de fermeture de baies du même genre suivant la revendication 1, caractérisée en ce que les deux bords de limite parallèles l'un à l'autre (12a) de la bride ou de la plaque (11b) suivent une direction parallèle au sens d'excentricité (16) du bouton de verrouillage (5) (figure 3).

3. Fermeture pour battants de fenêtres ou pour vantaux de portes ou encore pour panneaux d'autres éléments de fermeture de baies du même genre suivant l'une ou l'autre des revendications 1 et 2, caractérisée en ce que la bride ou la plaque (11b) présente un contour de limite périphérique rectangulaire (12a, 12b) et en ce que ses bords de limite (12a) qui se trouvent l'un par rapport à l'autre à la distance d'écartement la plus faible (14) suivent une direction parallèle au sens d'excentricité (16) du bouton de verrouillage (5) (figure 2).

4. Fermeture pour battants de fenêtres ou pour vantaux de portes ou encore pour panneaux d'autres éléments de fermeture de baies du même genre suivant l'une quelconque des revendications 1 à 3, caractérisée en ce qu'à la face inférieure de la bride ou de la plaque (11b) se rattache un collet (17) fait de matière synthétique, formant une seule pièce avec cette bride ou cette plaque, collet (17) dont la longueur est adaptée à l'épaisseur d'un rail de recouvrement (1) servant au guidage du bouton de verrouillage (5) et qui se trouve en engagement dans une fente longitudinale ou boutonnière de guidage (2) dont est percé le rail de recouvrement (1) (figure 2).

5. Fermeture pour battants de fenêtres ou pour vantaux de portes ou encore ou pour panneaux d'autres éléments de fermeture de baies du même genre, suivant l'une quelconque des revendications 1 à 4, caractérisée en ce que la partie de tige (10) du bouton de verrouillage (5) qui est munie de l'enveloppe de matière synthétique (11) comporte une partie de tête épaissée en forme de bûche qui, en particulier, présente des bords périphériques en biseau (figure 2).
